# EUROPÄISCHE PATENTSCHRIFT

(11) **EP 0 866 272 B1**
(45) Veröffentlichungstag und Bekanntmachung des Hinweises auf die Patenterteilung: **17.07.2002**
(21) Anmeldenummer: 98104356.5
(22) Anmeldetag: 11.03.1998
(51) Int. Cl.: F23L 13/02, F23L 11/02

(54) **Nebenluftregler**
Auxiliary air admission regulator
Régulateur d'admission d'air auxiliaire

(30) Priorität: 17.03.1997 DE 29704721 U; 22.09.1997 DE 29716962 U
(43) Veröffentlichungstag der Anmeldung: 23.09.1998
(73) Patentinhaber: VIESSMANN WERKE GmbH & CO., 35107 Allendorf/Eder (DE)
(72) Erfinder: Vogel, Barbara, 35232 Dautphetal-Wolfgruben (DE); Winter, Erhard, 35066 Frankenberg (DE); Schneider, Gerhard, 35108 Allendorf (DE); Kowalewski, Hans Christian, 35110 Altenlotheim (DE)
(74) Vertreter: Wolf, Günter, Dipl.-Ing.

(56) Entgegenhaltungen:
- EP-A- 0 445 379
- CH-A- 224 600
- US-A- 2 593 808
- US-A- 2 808 992

## Beschreibung

Die Erfindung betrifft einen Nebenluftregler, insbesondere für Abgasleitungen von Heizkesseln, bestehend aus einem Rohrstück mit schwenkbar gelagerter einerseits zugabhängig verstellbarer und andererseits per Stellmotor mit Stellhebel zwangsverstellbarer Regelklappe.

Derartige Nebenluftregler sind hinlänglich bekannt siehe EP-A-0 445 379. Die an solche Regler zu stellenden, funktionellen Forderungen, nämlich Konstanthaltung des Schornsteinunterdruckes, Reduzierung der Auskühlverluste bei Brennerstillstand im Heizkessel und letztlich Vorbeugung gegen Schornsteindurchfeuchtung, werden von den heute verfügbaren Nebenluftreglern ohne weiteres erfüllt. In konstruktiver Hinsicht haben sich jedoch Nebenluftregler der eingangs genannten Art als verbesserungsfähig erwiesen, d.h., der Erfindung liegt die Aufgabe zugrunde, solche Nebenluftregler dahingehend zu verbessern, daß sie gleichermaßen einfach und damit kostengünstig aus wenigen Teilen herstell- und zusammenbaubar sind.

Diese Aufgabe ist mit einem Nebenluftregler der eingangs genannten Art nach der Erfindung durch die im Kennzeichen des Patenanspruches 1 angeführten Merkmale gelöst.

Diese erfindungsgemäße Ausbildung vereinfacht Herstellung und Montage in zweierlei Hinsicht ganz entscheidend, nämlich zum einen die Lagerung der Regelklappe und deren Einbringung in das Rohrstück und zum anderen die Zuordnung des Stellmotors zum Rohrstück, die außer ein paar Schrauben keinerlei sonstiger Elemente bedarf. Die Einbringung der Regelklappe in ihre gewissermaßen auf ein Minimum abgemagerte Lagerung (kleines und größeres Loch in der Wandung des Rohrstückes) verlangt lediglich eine Schräghaltung beim Einführen der Regelklappe, was noch näher erläutert wird. Für den Aufsatz des Stellmotors dient ebenfalls das Rohrstück selbst, d.h., irgendwelche Halterahmen, aufsetzbare Konsolen od. dgl. sind entbehrlich.

Vorteilhafte Weiterbildungen bestehen gemäß der abhängigen Ansprüche in Folgendem:

Die größere Achsstumpfaufnahmeöffnung ist in Form eines Langloches ausgebildet, das ferner im Bereich seines unteren Endes mit einer Sperrnase versehen ist. Dies führt zu einer besser und sicherer definierten Lagerung des einen Achsstumpfes.

Ebenfalls wird für eine mittig definierte Lagerung der Regelklappe zum Rohrstück auf einfache Weise dadurch gesorgt, daß der Blechzuschnitt der Regelklappe im Ansatzbereich der Schwenkachsstümpfe mit zuschnittseinheitlichen Distanzhaltenasen versehen ist.

Die Einbringung der Regelklappe in das Rohrstück wird noch weiter erleichtert, indem das nebenluftzuströmseitige Ende des Rohrstückes vom Ende seiner oberen Mantellinie aus zum Ende der kürzeren, unteren Mantellinie hin geneigt erstreckt ist, d.h. nebenluftzuströmseitig ist das Rohrstück schräg abgeschnitten, wobei ferner vorteilhaft der Rand des nebenluftzuströmseitigen Endes des Rohrstückes in Form einer nach außen gerichteten Aufwölbung ausgebildet ist, was die Zuströmverhältnisse für die Nebenluft nicht unwesentlich verbessert.

Schließlich ist der noch zwecks einfacher Installation vor Ort am abzugsseitigen Ende des Rohrstückes dreh- und lösbar angeordneter Anschlußadapter in besonderer, noch näher zu erläuternder Weise ausgebildet.

Der erfindungsgemäße Nebenluftregler wird nachfolgend anhand der zeichnerischen Darstellung von Ausführungsbeispielen näher erläutert.

Es zeigt
- Fig.1: den Nebenluftregler in Seitenansicht;
- Fig.2: den Nebenluftregler gemäß Fig.1 in Vorderansicht von der Zuströmseite her gesehen;
- Fig.3: den Nebenluftregler in Draufsicht;
- Fig.4: den Zuschnitt der Regelklappe;
- Fig.5,6: vergrößert zwei konstruktive Einzelheiten;
- Fig.7: den zum Nebenluftregler gehörenden Anschlußadapter in einfachster Ausführungform;
- Fig.8: der Anschlußadapter in Seitenansicht, in bevorzugter Ausführungsform und in Anordnung an einem Abgasrohr;
- Fig.9: den Anschlußadapter gemäß Fig.8 von der Nebenluftzuströmseite aus gesehen;
- Fig.10: den Anschlußadapter gemäß Fig.8 von oben;
- Fig.11: perspektivisch den halbschuhartigen Teil des Anschlußadapters;
- Fig.12: perspektivisch einen Abschnitt des zugehörigen Abgasrohres mit eingeschnittener Nebenlufteinströmöffnung und
- Fig.13: den halbschuhartigen Teil des Anschlußadapters in Abwicklung.

Der Nebenluftregler besteht nach wie vor aus einem Rohrstück 1 mit schwenkbar gelagerter, einerseits zugabhängig verstellbarer und andererseits per Stellmotor 2 mit Stellhebel 3 zwangsverstellbarer Regelklappe 4. Für die Zielsetzung einfacher und kostengünstiger Herstellung und Montage ist nun, orientiert an Fig.1 bis 3 wesentlich, daß am Rohrstück 1 unterhalb der Rohrstückachse 1' für die Aufnahme der beidseitigen Schwenkachsstümpfe 5 der Regelklappe 4 eine dem Achsdurchmesser angepaßte Bohrung und dieser gegenüber eine in bezug auf die Bohrung größere Achsstumpfaufnahmeöffnung 7 angeordnet sind und daß über dem Anordnungsbereich der Regelklappe 4 die Wand des Rohrstückes 1 zu einer Stellmotoraufsetzkonsole 8 mit Durchgriffsöffnung 9 für den Stellhebel 3 ausgeformt ist, deren Innenquerschnitt Q der obere Zuschnittsbereich 4' der Regelklappe 4 angepaßt ist.

Wie in Fig.5 verdeutlicht, ist die größere Achsstumpfaufnahmeöffnung 7 vorteilhaft in Form eines gebogenen Langloches 7' ausgebildet, das im Bereich seines unteren Endes 7" mit einer Sperrnase 10 versehen ist, die den betreffenden Achsstumpf 5 der Regelklappe 4 in seiner Stellung hält. Je nach Größe der Sperrnase 10 kann diese beim Einsatz der Regelklappe 4 zunächst etwas ausgebogen und dann wieder zurückgebogen werden. Bezüglich dieser einfachen Lagerung der Regelklappe 4 ist noch auf Fig.6 zu verweisen, gemäß der der Blechzuschnitt der Regelklappe 4 im Ansatzbereich 5' der Schwenkachsstümpfe 5 mit zuschnittseinheitlichen Distanzhaltenasen 11 versehen ist, die die Regelklappe 4 mittig im Rohrstück 1 halten.

Wie aus Fig.1, 2 ersichtlich, kommt der Nebenluftregler ohne alle Zusatzelemente für das Aufsockeln des Stellmotors 2 aus, d.h., die Stellmotoraufsetzkonsole 8 ist einfach aus dem Wandmaterial des Rohrstückes 1 ausgeprägt, was sich mit modernen Bearbeitungsmaschinen problemlos bewerkstelligen läßt, mit denen auch die notwendigen Verschraubungslöcher und die Durchgriffsöffnung 9 für den Stellhebel 3 eingeschnitten werden.

Bevorzugt wird, wie aus Fig.1 ersichtlich, das nebenluftzuströmseitige Ende 1" des Rohrstückes 1 vom Ende 12' seiner oberen Mantellinie 12 aus zum Ende der kürzeren, unteren Mantellinie 13 hin geneigt erstreckt, d.h., das Ende 1" ist einfach unter ca. 60° geneigt abgeschnitten, was den Einsatz der Regelklappe 4 besonders einfach macht, die mit entsprechender Schräghaltung zunächst mit einem Schwenkachsstumpf 5 in die eine dem Achsdurchmesser angepaßte Bohrung 6 eingesetzt wird. Da das bogenförmige Langloch 7' mit seinem oberen Ende in Höhe Rohrstückachse 1' liegt und zur Zuströmöffnung hin in bezug auf die Schließstellung der Regelklappe 4 nach vorn versetzt ist, kann der andere Schwenkachsstumpf 5 in das Langloch eingesetzt und dann im Langloch nach unten in seine tatsächliche Lagerstellung (Fig.5) gebracht werden, in der er dann von der Sperrnase 10 gehalten wird. Der Schrägabschnitt des Rohrstückes 1 hat auch noch den Vorteil, daß die die Regelklappe 4 in lockerer Schließstellung haltenden, mit 17 bezeichneten Gewichte zur Einstellung des gewünschten Öffnungsdruckes bequem zugänglich sind.

Der Rand 14 des nebenluftzuströmseitigen Endes 1" des Rohrstückes 1 ist in Form einer nach außen gerichteten Auswölbung 14' ausgebildet. Dadurch verringert sich der Strömungswiderstand gegenüber einer scharfen Endkante erheblich, d.h., es ergeben sich größere Nebenluftvolumenströme.

Ferner ist unter Verweis auf Fig.7 am abzugsseitigen Ende 1''' des Rohrstückes 1 ein lösbarer Anschlußadapter 15 angeordnet, der gemäß Ausführungsbeispiel manschettenartig mit einer dem Öffnungsquerschnitt des Rohrstückes 1 entsprechende Öffnung 16 versehen ist. Dieser Adapter ermöglicht eine universelle, raumsparende Anbindung an ein Abzugsrohr. Beim dargestellten Ausführungsbeispiel des Adapters nach Fig.7 ist im Abzugsrohr an entsprechender Stelle lediglich eine entsprechend große Öffnung auszuschneiden, d.h., am Abzugsrohr sind außer der Anordnung einer solchen Öffnung keinerlei sonstige Anschlußelemente für den Ansatz des Nebenluftreglers erforderlich.

Unter Bezug auf die Fig.8 bis 13 besteht der Anschlußadapter 15 in bevorzugter Ausführungsform aus einer mit dem Anschlußstutzen des Nebenluftreglers NR lösbar verbundenen, mit ihrer Nebenluftdurchströmöffnung über einer Öffnung 27 eines Rauchgasabzugsrohres RR mit Halteelementen 18 festspannbaren, die Rauchgasabzugsrohröffnung 27 abdeckenden Teilmanschette 20 aus dünnem, biegbaren Blech, die einen dem Anschlußstutzen des Nebenluftreglers NR entsprechenden, die Nebenluftdurchströmöffnung 1''' begrenzenden Anschlußringbund 21 aufweist.

Orientiert an den Fig.8 und 11 ist der zum Nebenluftregler gehörende Anschlußadapter in bevorzugter Ausführungsform derart ausgestaltet, daß die Teilmanschette 20, sich in Bezug auf den Anschlußringbund 21 nach einer Seite erstreckend und von diesem ausgehend, in Form eines "sohlenseitig" offenen, halbschuhoberteilartigen Gehäuses 22 ausgebildet ist. Dieses Gehäuse 22 endet dabei an seinen beiden Enden 22',22" in von Schnittkurven K,K' eines Zylinders begrenzten Öffnungen 23,23', die Fortsetzungen der "sohlenseitigen" Öffnung 24 des Gehäuses bilden und in denen bei Anbindung des Anschlußadapters 15 am Rauchgasrohr RR dieses aufgenommen wird.

Da das Ganze aus dünnem Blech besteht und der Anschlußringbund 21 weiter nach außen versetzt angeordnet ist, bleiben die Seitenflanken 25 des Gehäuses 22 gut am Rauchgasrohr RR anschmiegsam, so daß, ausgehend bspw. von einem 160-er Abgasrohr, die Seitenflanken 25 sich auch noch gut und ausreichend dicht an ein 140-er Abgasrohr anschmiegen und mit den Halteelementen 18 festspannen lassen. Dies hat den großen Vorteil, daß sich mit einem für ein 160 er Abgasrohr bestimmten Nebenluftregler dank eines solchen Adapters auch ein 140-er Rauchgasrohr RR bestücken läßt.
Der weitere und besondere Vorteil einer wesentlich günstigeren Strömungsführung im Übergangsbereich vom Nebenluftregler NR zum Abgasrohr RR ergibt sich deutlich aus Fig.8, in der der "asymptotische" Strömungsverlauf der zuströmenden Nebenluft strichpunktiert angedeutet ist. In diesem Zusammenhang wird auch auf Fig.12 verwiesen, die im Vergleich die beim "Einfachen Adapter" nach der Fig.7 übliche (hier grob schraffierte) Öffnungsgröße zur nunmehr im Abgasrohr anbringbaren, wesentlich größeren Öffnung 27 zeigt.

Vorteilhaft bilden die die "sohlenseitige" Öffnung 24 des Gehäuses 22 fortsetzenden Öffnungen 23, 23', senkrecht zur Achse 21' des Anschlußringbundes 21 gesehen, Halbkreise, wobei der obere einen echten Halbkreis darstellt, während der untere, da sich in einer anderen, nichtparallelen Ebene erstreckend, etwa einen halben Ellipsenschnitt darstellt. Eine solche Zuschnittsform führt zu einer Ansatzzuordnung des Anschlußadapters zum Rauchgasrohr, wie in Fig.8 dargestellt, die sich auf Grund ihrer "Parallelität" (Anschlußringbund 21 parallel zur Achse des Rauchgasrohres RR) mit den Halteelementen 18 (Spannschellen) besonders günstig am Abgasrohr festspannen läßt.

Das Gehäuse 22 bzw. dessen halbschuhartiges Teil gemäß Fig.11 wird zweckmäßig unter Verweis auf Fig.13 aus einem einzigen Blechzuschnitt Z gebildet, der mit einem Hilfswerkzeug einfach in Form zu bringen und mit seinen Endrändern 26 zu verschweißen ist. An diese Form wird dann einfach der Anschlußringbund 21 angeschweißt.

Durch diese bevorzugte Ausführungsform des Anschlußadapters, der im Prinzip die Form eines seitlich am Abgasrohr angesetzten Halbschuhes hat, wobei hier die "Fußeinstiegsöffnung" der Öffnung des Anschlußringbundes 21 entspricht, erhält dieser Anschlußringbund 21 zum Abgasrohr eine größere Distanz, wodurch die zwangsläufig vom Anschlußringbund 21 nicht mehr versteiften Seitenwandbereiche des halbschuhartigen Gehäuses 22 vergrößert und damit an ein durchmesserkleineres Abgasrohr angeschmiegt werden können. Außerdem erstreckt sich das halbschuhartige Gehäuse 22, ausgehend vom Anschlußringbund 21, asymmetrisch in Abgasabzugsrichtung am Abgasrohr, was bedeutet, daß zum einen die Öffnung am Abgasrohr in dieser Richtung vergrößert werden kann und daß zum anderen die zuströmende Nebenluft, da keine scharfe Überströmkante mehr vorhanden ist, aus dem zugehörigen Nebenluftregler gewissermaßen asymptotisch in das Abgas bzw. das Abgasrohr einströmen kann.

## Patentansprüche

1. Nebenluftregler, insbesondere für Abgasleitungen von Heizkesseln, bestehend aus einem Rohrstück (1) mit schwenkbar gelagerter einerseits zugabhängig verstellbarer und andererseits per Stellmotor (2) mit Stellhebel (3) zwangsverstellbarer Regelklappe (4),
**dadurch gekennzeichnet,**
**daß** am Rohrstück (1) unterhalb der Rohrstückachse (1') für die Aufnahme beidseitiger Schwenkachsstümpfe (5) der Regelklappe (4) eine achsdurchmesserangepaßte Bohrung und dieser gegenüber eine in bezug auf diese Bohrung größere Achsstumpfaufnahmeöffnung (7) angeordnet
sind, daß über dem Anordnungsbereich der Regelklappe (4) die Wand des Rohrstückes (1) zu einer Stellmotoraufsetzkonsole (8) mit Durchgriffsöffnung (9) für den Stellhebel (3) ausgeformt ist, wobei dem Innenquerschnitt (Q) der Stellmotoraufsetzkonsole der obere Zuschnittsbereich (4') der Regelklappe (4) angepaßt ist;
und **daß** am abzugseitigen Ende (1''') des Rohrstückes (1) ein dreh- und lösbarer Anschlußadapter (15) angeordnet ist, der eine dem Öffnungsquerschnitt des Rohrstückes (1) entsprechende Öffnung (16) aufweist.

2. Nebenluftregler nach Anspruch 1,
**dadurch gekennzeichnet,**
**daß** die Achsstumpfaufnahmeöffnung (7) in Form eines Langloches (7') ausgebildet ist.

3. Nebenluftregler nach Anspruch 2,
**dadurch gekennzeichnet,**
**daß** das Langloch (7') im Bereich seines unteren Endes (7") mit einer Sperrnase (10) versehen ist.

4. Nebenluftregler nach einem der Ansprüche 1 bis 3,
**dadurch gekennzeichnet,**
**daß** der Blechzuschnitt der Regelklappe (4) im Ansatzbe reich (5') der Schwenkachsstümpfe (5) mit zuschnittseinheitlichen Distanzhaltenasen (11) versehen ist.

5. Nebenluftregler nach einem der Ansprüche 1 bis 4,
**dadurch gekennzeichnet,**
**daß** das nebenluftzuströmseitige Ende (1") des Rohrstückes (1) vom Ende (12') seiner oberen Mantellinie (12) aus zum Ende der kürzeren, unteren Mantellinie (13) hin geneigt erstreckt ist.

6. Nebenluftregler nach einem der Ansprüche 1 bis 5,
**dadurch gekennzeichnet ,**
**daß** der Rand (14) des nebenluftzuströmseitigen Endes (1") des Rohrstückes (1) in Form einer nach außen gerichteten Auswölbung (14') ausgebildet ist.

7. Nebenluftregler nach einem der Ansprüche 1 bis 6,
**dadurch gekennzeichnet,**
**daß** der Anschlußadapter (15) aus einer Teilmanschette (20) aus dünnem, biegbarem Blech gebildet ist, die sich in Bezug auf einen Anschlußringbund (21) nach einer Seite erstreckend und von diesem ausgehend, in Form eines "sohlenseitig" offenen, halbschuhoberteilartigen Gehäuses (22) ausgebildet ist, das an seinen beiden Enden (22', 22") in von Schnittkurven (K, K') eines Zylinders begrenzten Öffnungen (23, 23') endet, die Fortsetzungen der "sohlenseitigen" Öffnungen (24) des Gehäuses (22) bilden.

8. Nebenluftregter nach Anspruch 7,
**dadurch gekennzeichnet,**
**daß** die die "sohlenseitige " Öffnung (24) des Gehäuses (22) fortsetzenden Öffnungen (23, 23'), senkrecht zur Achse (21') des Anschlußringbundes (21) gesehen, Halbkreise bilden.

9. Nebenluftregler nach Anspruch 7 oder 8,
**dadurch gekennzeichnet,**
**daß** die Gehäuse (22) bzw. dessen halbschuhartiges Teil aus einem einzigen Blechzuschnitt (Z) gebildet ist

## Claims

1. An admixed air regulator, in particular, for use with exhaust gas conduits of boilers, comprising a pipe length (1) including a pivotally disposed control valve (4), on the one hand, adjustable in response to flue and, on the other hand, automatically adjustable by a servomotor (2) provided with a set lever (3),
**characterized in that** provided on the pipe length (1), below the pipe length axis (1'), for accommodating both-sided pivot axial stubs (5) of the control valve (4), is a port of a diameter conforming to the axial diameter and that an axial stub-receiving aperture (7) larger than the said port is provided opposite the same, that provided above the mounting area of the control valve (4) is the wall of the pipe length (1) formed the servomotor-mounting console (8) having a passage opening (9) provided therein for the set lever (3), with the upper blank area (4') of the control valve (4) being adapted to the internal cross-section (Q) of the servomotor-mounting console, and that provided on the discharge-sided end (1''') of the pipe length is a rotatable and detachable connecting adapter (15) which comprises an aperture (16) corresponding to the opening cross-section of the pipe length (1).

2. An admixed air regulator according to claim 1,
**characterized in that** the axial stub accommodating aperture (7) is in the form of an oblong hole (7').

3. An admixed air regulator according to claim 2,
**characterized in that** the oblong hole (7'), in the area of its bottom end (7") thereof is provided with a latch (10).

4. An admixed air regulator according to any one of claims 1 through 3,
**characterized in that** the sheet metal blank of the control valve (4), in the mounting area (5') of the pivotal axial stubs (5) is provided with spacers (11) of uniform blank.

5. An admixed air regulator according to any one of claims 1 through 4,
**characterized in that** the air-inflowing end (1") of the pipe length (1) extends at an inclination from end (12') of its upper surface line (12) toward the end of the shorter lower element (13).

6. An admixed air regulator according to any one of claims 1 through 5,
**characterized in that** the edge (14) of the air-inflow-sided end (1") of the pipe length (1) is in the form of an outwardly directed curvature (14').

7. An admixed air regulator according to any one of claims 1 through 6,
**characterized in that** the connecting adapter (15)is formed of a partial sleeve (20) made of thin, flexible sheet metal which is designed to extend, relative to a connecting ring flange (21), toward one side and, proceeding therefrom, is in the form of a shoe top-shaped casing (22) open toward the "sole" and terminating at the two ends (22', 22") thereof in apertures (23, 23') confined by intersection curves (K, K') of a cylinder, with the said apertures forming extensions of the "sole-sided" openings (24) of the casing (22).

8. An admixed air regulator according to claim 7,
**characterized in that** the apertures (23, 23') forming extensions of the "sole-sided" opening (24) of the casing (22), viewed in the direction normal to the axis (21') of the connecting ring flange (21), confine semi-circles.

9. An admixed air regulator according to claims 7 or 8,
**characterized in that** the casing (22) and the shoe-shaped part thereof, respectively, are formed of an integral sheet metal blank (Z).

## Revendications

1. Régulateur d'air d'appoint, en particulier pour des conduites de gaz perdu de chaudières de chauffage, qui consiste en un conduit (1) avec un volet régulateur (4) positionné pivotant, réglable d'une part en fonction du tirage et d'autre part à réglage forcé par un moteur de commande (2) avec un levier de commande (3),
**caractérisé en ce**
**qu'**une forure adaptée au diamètre de l'axe est placée sur le conduit (1) au-dessous de l'axe du conduit (1') pour le logement des moignons d'axe de pivotement (5) des deux côtés du volet régulateur (4) et en face de celle-ci une ouverture de logement de moignon d'axe (7) de diamètre plus grand que la forure, que la paroi du conduit (1) au-dessus de la zone du placement du volet régulateur (4) est déformée en une console de pose du moteur de commande (8) avec une ouverture de passage (9) pour le levier de commande (3), la zone de section supérieure (4') du volet régulateur (4) étant adaptée à la section intérieure (Q) de la console de pose du moteur de commande et qu'un adaptateur de raccord rotatif et amovible (15) est placé à l'extrémité côté évacuation (1") du conduit (1), adaptateur qui présente une ouverture (16) qui correspond à la section d'ouverture du conduit (1).

2. Régulateur d'air d'appoint selon la revendication 1,
**caractérisé en ce**
**que** l'ouverture de logement du moignon d'axe (7) est configurée en forme de trou oblong (7').

3. Régulateur d'air d'appoint selon la revendication 2,
**caractérisé en ce**
**que** le trou oblong (7') est pourvu d'un tenon de blocage (10) dans la zone de son extrémité inférieure (7").

4. Régulateur d'air d'appoint selon l'une des revendications 1 à 3,
**caractérisé en ce**
**que** la découpe de tôle du volet régulateur (4) est pourvue, dans la zone du raccord (5') des moignons d'axe de pivotement (5), de tenons d'écartement (11) de découpe uniforme.

5. Régulateur d'air d'appoint selon l'une des revendications 1 à 4,
**caractérisé en ce**
**que** l'extrémité (1") du conduit (1) du côté de l'afflux de l'air d'appoint s'étend obliquement de l'extrémité (12') de sa génératrice supérieure (12) à l'extrémité de la génératrice inférieure plus courte (13).

6. Régulateur d'air d'appoint selon l'une des revendications 1 à 5,
**caractérisé en ce**
**que** le bord (14) de l'extrémité (1") du conduit (1) du côté de l'afflux de l'air d'appoint est avantageusement configuré en forme de voussure (14') orientée vers l'extérieur.

7. Régulateur d'air d'appoint selon l'une des revendications 1 à 6,
**caractérisé en ce**
**que** l'adaptateur de raccord (15) est constitué par une manchette partielle (20) en une mince tôle flexible qui s'étend vers un côté par rapport à un épaulement de bague de raccord 21 et en partant de celui-ci, en forme d'un boîtier (22) de type partie supérieure de chaussure basse, ouvert "côté semelle", qui se termine à ses deux extrémités (22', 22") dans des ouvertures (23, 23') limitées par des courbures de coupe (K, K') d'un cylindre qui forment des prolongements des ouvertures "côté semelle" (24) du boîtier (22).

8. Régulateur d'air d'appoint selon la revendication 7,
**caractérisé en ce**
**que** les ouvertures (23, 23') qui prolongent l'ouverture (24) "côté semelle" du boîtier (22) forment des demi-cercles, ceci étant vu perpendiculairen ent par rapport à l'axe (21') de l'épaulement de bague de raccord (21).

9. Régulateur d'air d'appoint selon la revendication 7 ou 8,
**caractérisé en ce**
**que** le boîtier (22) ou sa partie de type chaussure basse est formé par une seule découpe de tôle (Z).
